# EUROPÄISCHE PATENTSCHRIFT

(11) **EP 1 171 860 B1**
(45) Veröffentlichungstag und Bekanntmachung des Hinweises auf die Patenterteilung: **22.09.2004**
(21) Anmeldenummer: 99927654.6
(22) Anmeldetag: 09.04.1999
(51) Int. Cl.: G09F 9/37

(54) **ELEKTROMAGNETISCHE ANZEIGEVORRICHTUNG**
ELECTROMAGNETIC DISPLAY DEVICE
DISPOSITIF D'AFFICHAGE ELECTROMAGNETIQUE

(43) Veröffentlichungstag der Anmeldung: 16.01.2002
(73) Patentinhaber: Annax Anzeigensysteme GmbH, 63834 Sulzbach/Main (DE)
(72) Erfinder: FISCHER, Helmut, D-81827 München (DE); KÖGLER, Wolfgang, D-80939 München (DE); PONGRATZ, Rudolf, D-81827 München (DE)
(74) Vertreter: Pöhner, Wilfried Anton, Dr.
(86) Internationale Anmeldenummer: PCT/DE1999/001102
(87) Internationale Veröffentlichungsnummer: WO 2000/062274

(56) Entgegenhaltungen:
- EP-A- 0 327 250
- DE-A- 3 501 912
- US-A- 5 771 616

## Beschreibung

Die Erfindung betrifft eine elektromagnetische Anzeigevorrichtung bestehend aus einer Platte mit einer Anzahl von zweigeteilten, im wesentlichen quadratischen Pixeln, die jeweils mit einer drehbar gelagerten, bistabilen, bezüglich ihrer Drehachse asymmetrischen Kippklappe versehen sind, die in jeder ihrer beiden stabilen Lagen jeweils einen der beiden Teile der Plattenoberflächen im Bereich des Pixels abdeckt, wobei die der Vorderseite der Platte zugewandte Seite der Kippklappe und der von der Kippklappe in dieser Lage verdeckte Teil der Platte im Bereich des Pixels mit einer ersten Farbe und die andere Seite der Kippklappe und der andere Teil der Platte im Bereich des Pixels mit einer zweiten Farbe eingefärbt sind, auf jeder Kippklappe ein Permanentmagnet in der Nähe der Drehachse angebracht ist und die Bewegung der Kippklappe aus einer ersten Lage in eine zweite Lage durch einen dem Pixel zugeordneten, an der Rückseite der Platte angeordneten, einen Spulenkörper mit Spulenkopf und Spulenfuß sowie einen Kern aufweisenden Elektromagneten erfolgt, sowie die Anziegevorrichtung einen Träger besitzt, der Spulenfuß des Elektromagneten in dem Träger eingewetzt ist und der Spulenkopf an der Platte befestigt ist.

Derartige elektromagnetische Anzeigevorrichtungen dienen zum Aufbau von Anzeigetafeln, bei denen sich die dargestellten Informationen in einfacher Weise verändern, also austauschen oder anpassen lassen. Dazu besteht die Anzeigetafel aus einer Vielzahl von matrixartig angeordneten einzelnen Bildpunkten, den Pixeln, die sich elektromagnetisch zwischen zwei verschiedenartigen Zuständen hin und her schalten lassen, so daß sie beispielsweise in einer hellen oder dunklen Farbe erscheinen. Aus diesen Pixeln lassen sich beliebige Buchstaben, Ziffern oder sonstige Zeichen zusammensetzen, wobei eine Matrix aus sieben Zeilen mit je fünf Pixeln zur Darstellung der meisten Zeichen ausreicht.

Aus den Patentschriften DE 35 01 912 C2 und DE 36 01 018 C2 ist eine gattungsgemäße elektromagnetische Anzeigevorrichtung bekannt, die aus einer auf einer Platte angeordneten Matrix aus quadratischen Pixeln besteht, von denen jede mit einer in zwei Lagerböcken drehbar gelagerten bistabilen Kippklappe in Form eines rechtwinkligen Dreiecks ausgestattet ist, wobei die Drehachse mit der Hypothenuse des Dreiecks zusammenfällt. In ihren beiden stabilen Lagen bedeckt die Kippklappe jeweils eine Hälfte des zum quadratischen Pixel gehörigen Teils der Platte, wobei die jeweils sichtbaren Teile von Platte und Kippklappe einheitlich und für beide Lagen der Kippklappe unterschiedlich, beispielsweise schwarz und weiß gefärbt sind. Die Umschaltung zwischen beiden Anzeigezuständen des Pixels erfolgt über einen unterhalb des Pixels angeordneten Elektromagneten, der sich aus einem Spulenkörper und einem stiftförmigen Kern zusammensetzt und die mit einem Permanentmagneten ausgestattete Kippklappe bei Anlegung einer entsprechenden Spannung zwischen beiden Lagen hin und her klappt. Dieser Aufbau der einzelnen Pixel ermöglicht eine fast vollständige, nahezu zwischenraumfreie Ausnutzung der Anzeigenfläche durch die Bildpunkte, die lediglich durch die im Bereich der Lagerböcke erforderlichen Aussparungen etwas beeinträchtigt wird. Aus dieser guten Flächenfüllung resultiert eine gute Lesbarkeit der mit der Anzeigevorrichtung dargestellten Buchstaben, Ziffern und sonstigen Zeichen, sofern diese durch Tages- oder Kunstlicht ausreichend beleuchtet wird. An schlecht beleuchteten Plätzen oder bei Dunkelheit läßt sich diese Art der Anzeigevorrichtung dagegen nur in Verbindung mit einer zusätzlichen Lichtquelle, die ihre Vorderseite anstrahlt, verwenden.

Die Druckschrift EP 0 401 980 B1 beschreibt eine auch bei Dunkelheit ablesbare Anzeigevorrichtung, deren einzelnen Pixel jeweils aus einer Kreisscheibe mit einem radial verlaufenden Schlitz bestehen, die um eine senkrecht zum Schlitz auf dem Durchmesser der Kreisscheibe verlaufende Drehachse drehbar gelagert ist. Die Kreisscheibe läßt sich durch einen neben ihr auf der Drehachse angeordneten Permanentmagneten und einen dahinter befindlichen Elektromagneten um einen Winkel von etwa 180° zwischen zwei Anschlägen drehen, wodurch den Betrachter in der einen Lage die helle Vorderseite der Kreisscheibe zugewandt und das Ende eines dahinter angeordneten Lichtleiters im Schlitz sichtbar wird, während in der anderen Lage die dunkle Seite der Kreisscheibe nach vorne weist und den Lichtleiter abdeckt. Aus der Patentschrift EP 0 463 725 B1 ist eine ähnlich aufgebaute Anzeigevorrichtung bekannt, bei der die Kreisscheibe lediglich um 90° gedreht wird, so daß in einem Schaltzustand des Pixels die helle Vorderseite, im anderen die dunkle Kante der Kreisscheibe nach vorne weist. Die zur Beleuchtung des Pixels eingesetzten Lichtquellen, insbesondere von Leuchtdioden sind in der ersten Lage des Pixels durch eine runde Öffnung in der Kreisscheibe sichtbar und werden beim Umschalten des Pixels über einen Reedkontakt ausgeschaltet.

Die letztgenannten Anzeigevorrichtungen besitzen aufgrund der in die Pixel integrierten Lichtquellen den Vorzug, auch bei Dunkelheit betrieben und abgelesen werden zu können. Dem steht aber der Nachteil gegenüber, daß die zur Anzeige genutzten Teile der Pixel kreisförmig und aufgrund der neben der Kreisscheibe angeordneten elektromagnetischen Antriebsvorrichtung voneinander beabstandet sind, woraus insgesamt eine vergleichsweise geringe Flächenfüllung und damit eine Beeinträchtigung der Lesbarkeit dieser Anzeigevorrichtungen resultieren. Außerdem stehen die Scheiben bei kursförmig gebildeten Pixeln zumindest in einem ihrer Schaltzustände nicht parallel zur Anzeigeebene, so daß der Bildpunkt bei Betrachtung aus verschiedenen Richtungen unterschiedlich erscheint. Ein besonderer Nachteil aus Kreisscheiben gebildeter Pixel ist darin zu sehen, daß die Lichtquelle in der Regel etwas hinter der Scheibe angeordnet ist, was zur teilweisen Abschattung des emittierten Lichtes führt und die seitliche Ablesbarkeit entsprechender Anzeigevorrichtungen wesentlich verschlechtert.

Hiervon ausgehend hat sich die vorliegende Erfindung die Aufgabe gestellt, eine elektromagnetische Anzeigevorrichtung zu schaffen, die sowohl bei Helligkeit wie auch bei Dunkelheit eine gute Ablesbarkeit der dargestellten Informationen gewährleistet.

Diese Aufgabe wird erfindungsgemäß dadurch gelöst, daß jedes Pixel mit einer Öffnung in der Platte versehen ist, jedem Pixel ein auf dem Träger angeordneter, in Richtung der Öffnung weisender Sockel zugeordnet ist, und auf dem Sockel eine Leuchtdiode gehaltert ist.

Dabei liegt der vorliegenden Erfindung die Idee zugrunde, die elektromagnetische Anzeigevorrichtung mit bei Tageslicht gut lesbaren Pixeln zu bilden, die mit bistabilen Kippklappen zwischen zwei Farben, beispielsweise einer hellen wie weiß oder gelb, die mit einer reflektierenden Folie gebildet sein kann, und einer dunklen wie beispielsweise schwarz hin- und herschaltbar sind, und jedes Pixel mit zumindest einer vorzugsweise im hellen Bereich angeordneten Leuchtdiode (LED) zu versehen, die bei nachlassender Beleuchtung die Lesbarkeit der Anzeigevorrichtung unterstützt und auch bei Dunkelheit eine gute Lesbarkeit gewährleistet. Dazu soll die elektromagnetische Anzeigevorrichtung mit quadratischen Pixeln ausgestattet werden, die mit bistabilen Kippklappen, die je nach Schaltzustand eine von zwei möglichen Lagen auf dem Pixel einnehmen, zwischen zwei Farben, vorzugsweise einer hellen und einer dunklen, umschaltbar sind. Zur Bewegung der Kippklappen sind diese in der Nähe ihrer Drehachsen mit einem Permanentmagneten ausgestattet, der je nach Lage der Kippklappe entweder mit seinem Nordoder mit seinem Südpol in Richtung des auf der Rückseite der Platte angeordneten und dem jeweiligen Pixel zugeordneten Elektromagneten weist, der sich aus einem Spulenkörper und einem in den Spulenkörper eingebrachten stiftförmigen Kern aus magnetisch weichem oder remanenten Material zusammensetzt. Die Verwendung eines remanenten Kernes hat dabei den Vorteil, daß zur Auslösung eines Schaltvorganges eine Ummagnetisierung des Kernes ausreicht, der Strompuls auf der Spule also wesentlich kürzer als der eigentliche Umschaltvorgang der Kippklappe sein kann. Gleichzeitig gewährleistet die Magnetisierung des remanenten Kernes einen sicheren Halt der Kippklappe in der einmal eingestellten Lage. Um die Erkennbarkeit der erfindungsgemäßen Anzeigevorrichtung auch bei Dunkelheit zu gewährleisten, wird jedes Pixel auf seiner Rückseite mit einer Leuchtdiode ausgestattet, die durch eine vorzugsweise in den hellen Bereich des Pixels eingebrachte Öffnung hindurchleuchtet. Bei dieser Anwendung kann die Leuchtdiode mit einem so geringen Strom betrieben werden, daß ihre Lebensdauer praktisch unbegrenzt ist. Ein hinter der Platte angeordneter Träger dient dazu, Elektromagneten und Leuchtdioden in definierten Positionen und Abständen, die dem Rastermaß der Pixel entsprechen, zu haltern. Dazu sind die Spulenfüße in den Träger eingesetzt und dieser ist mit in Richtung der Öffnungen in den Pixeln weisenden Sockeln ausgestattet, die die Leuchtdioden aufnehmen und auf diese Weise einen einheitlichen Abstand zu den Öffnungen in den einzelnen Pixeln gewährleisten, woraus insgesamt eine gute Lesbarkeit der Anzeigevorrichtung bei Dunkelheit resultiert.

Eine besonders einfache und daher bevorzugte drehbare Lagerung der Kippklappen erhält man durch Anformung entsprechender Lagerböcke an die Platte, die an den Enden der Drehachse der Kippklappe befindliche Lagerzapfen aufnehmen.

Die Kippklappe soll in ihren beiden stabilen Lagen jeweils eine Hälfte des quadratischen Pixels abdecken. Dies läßt sich beispielsweise durch eine in Form eines Rechtecks ausgebildete Kippklappe erreichen, bei der die Drehachse durch eine der langen Seiten des Rechteckes verläuft. Eine günstigere Gewichtsverteilung bezüglich der Drehachse und damit ein geringeres Trägheitsmoment erhält man aber bei einer Ausbildung der Kippklappe in Form eines rechtwinklig-gleichschenkligen Dreieckes, bei dem die Drehachse mit der Hypothenuse des Dreiecks zusammenfällt. Größere Umschaltgeschwindigkeiten und die Möglichkeit einer 90°-Drehung der Anzeige ohne Änderung ihrer physikalischen Eigenschaften sind die Vorzüge dieser Ausbildung der Kippklappen. Für eine gute Flächenfüllung der Anzeigetafel müssen die an die Drehachse angrenzenden, eventuell auch andere Ecken der Kippklappen mit Aussparungen zur Aufnahme der Lagerböcke versehen werden.

Der für die Bewegung der Kippklappen erforderliche Permanentmagnet kann im einfachsten Fall in der Nähe der Drehachse auf die Kippklappe aufgeklebt sein. In einer Fortbildung der Erfindung wird er in eine in die Kippklappe eingebrachte Tasche eingeschoben und diese anschließend verschlossen, beispielsweise zugeklebt oder geschweißt. Auf diese Weise ist der Permanentmagnet vor schädlichen Umwelteinflüssen sicher geschützt und läuft weder Gefahr, zu korrodieren, noch abzufallen oder sich zu verschieben.

In vorteilhafter Ausgestaltung der Erfindung erfolgt die Befestigung des Elektromagneten auf Platte und Träger über lösbare Schnappverbindungen, die sich unter Ausnutzung der Elastizität des Materials in Ausnehmungen von Platte und Träger bilden lassen und in denen Spulenkopf und Spulenfuß einrasten. Hieraus resultiert ein reparaturfreundlicher modularer Aufbau der erfindungsgemäßen Anzeigevorrichtung, bei dem sich Elektromagneten und Leuchtdioden, insbesondere aber die Platte mit den Kippklappen, leicht austauschen lassen.

Bevorzugt wird der Träger der Anzeigevorrichtung so ausgebildet, daß der Spulenfuß des Elektromagneten von der Seite her in radialer Richtung in den Träger einschiebbar und einrastbar ist, wobei ein in eine Nut am Spulenfuß eingreifender Wulst an Träger den Elektromagneten gegen eine axiale Verschiebung festlegt. Ein Vorteil dieses Aufbaus der Anzeigevorrichtung liegt in der Erleichterung ihrer Bestückung durch einen Automaten, der die Elektromagneten einfach in radialer Richtung einschieben kann, während die Leuchtdioden axial eingesetzt werden müssen.

Da die Leuchtdioden von der Kippklappe in einer Lage freigegeben und in der anderen abgedeckt werden, läßt sich die erfindungsgemäße Anzeigevorrichtung ohne weiteres mit permanent leuchtenden Leuchtdioden betreiben. Zur Reduktion von Stromverbrauch und Betriebskosten wird aber empfohlen, die Leuchtdioden der einzelnen Pixel so zu beschalten, daß sie mit den Bewegungen der zugehörigen Kippklappe ein- und ausgeschaltet werden, also nur dann leuchten, wenn sie von der zugehörigen Kippklappe freigegeben sind.

Für eine gute Lesbarkeit der erfindungsgemäßen Anzeigevorrichtung bei Dunkelheit ist ein großer Öffnungswinkel des von den einzelnen Pixeln abgestrahlten Lichtes wünschenswert. Hierzu wird die Höhe der auf dem Träger angeordneten Sockel für die Leuchtdioden der einzelnen Pixel so gewählt, daß das obere Ende der Leuchtdiode mit der Vorderseite der Platte bündig abschließt, sich also mit der Plattenvorderseite in einer Ebene befindet, wodurch die Abschattung des von der Leuchtdiode emittierten Lichtes durch die seitlichen Wandungen der Öffnung minimiert wird, ohne die Bewegung der Kippklappen zu beeinträchtigen. Aus dieser bündigen Einbauweise der Leuchtdiode resultiert ein großer Ablesewinkel, der eine schnelle Erfassung des Bildpunktes durch das Auge ermöglicht. In vorteilhafter Weiterbildung der Erfindung werden die einzelnen Pixel mit einer transparenten Frontscheibe ausgestattet, die von ihrer Rückseite her von der dem Pixel zugeordneten Leuchtdiode angestrahlt wird und als Streuscheibe das durchtretende Licht aufstreut. Bei dieser Ausbildung der Pixel ist es für eine gute Ausleuchtung der transparenten Abdeckung zweckmäßig, die Öffnung in der Platte so auszubilden, daß das Licht der Leuchtdiode durch einen möglichst großen Teil des nicht von der Kippklappe abgedeckten Teils des Pixels hindurchtreten kann.

In einer Fortbildung der Erfindung werden beide Teile eines jeden Pixels mit jeweils einer oder mehreren Leuchtdioden ausgestattet, wobei zweckmäßigerweise auf beiden Pixelteilen farblich unterschiedliche Leuchtdioden verwendet werden, deren Farbe an die jeweilige Farbgebung der zugeordneten Teile der Pixel angepaßt ist. Auf diese Weise lassen sich Anzeigevorrichtungen schaffen, die auch bei Dunkelheit farbige Schriftzeichen vor einem andersfarbigen Hintergrund darstellen können und sich daher hervorragend für Informations- und Werbezwecke eignen.

In zweckmäßiger Ausgestaltung der Erfindung können die einzelnen Pixel auf der Platte in Form einer Matrix angeordnet werden, die beispielsweise sieben Zeilen mit je fünf Pixeln, also insgesamt 35 Pixel enthalten kann, womit sich Ziffern, Buchstaben und sonstige Zeichen darstellen lassen. Aus einer Vielzahl derartiger Anzeigevorrichtungen lassen sich dann Anzeigetafeln zur Darstellung vieler Zeichen aufbauen, deren Größe flexibel an den vom jeweiligen Einsatzzweck der Einsatztafel abhängigen Bedarf angepaßt werden kann. Es ist auch denkbar, an Stelle der matrixförmigen Anordnung der Pixel auf der Platte eine streifenförmige Anordnung zu wählen, wobei die Streifen in Spalten oder Streifen angeordnet ebenfalls einen Matrix zur Anzeige von Ziffern, Buchstaben und Zeichen ergeben.

Eine gute Platzausnutzung der auf der Anzeigetafel zur Verfügung stehenden Fläche und eine gute Lesbarkeit der dargestellten Informationen erfordern eine möglichst vollständige Ausnutzung der Pixelfläche für die Anzeige und einen möglichst geringen Zwischenraum zwischen den für die Anzeige genutzten Flächen nicht nur der auf einer Platte unmittelbar benachbarten Pixel sondern auch nebeneinander angeordneter Pixel auf benachbarten Platten. Dabei wird die Unterbringung der Lagerböcke zu einem Problem, da sie einerseits möglichst weit außen am Pixelrand angeordnet werden sollten, um die nutzbare Anzeigefläche des Pixels nicht zu beeinträchtigen, wodurch sich aber andererseits der Zwischenraum zwischen benachbarten Pixelreihen in unerwünschter Weise vergrößert. Als günstige Kompromißlösung dieses Problems sieht die Erfindung vor, die Lagerböcke einer Kippklappe so weit außen anzuordnen, daß sie teilweise über die quadratische Pixelfläche überstehen und zusammen mit dem Lagerbock des jeweiligen Nachbarpixels im Bereich von an den Ecken der quadratischen Pixel eingebrachten Aussparungen angeordnet sind. Um diese Konstruktion auch über benachbarte Platten fortsetzen zu können, empfiehlt die Erfindung, die Ränder einer jeden Platte im Bereich der Lagerböcke mit Ausnehmungen zu versehen, die die vorstehenden Lagerböcke der angrenzenden Platte aufnehmen können. Auf diese Weise erhält man eine definierte Anordnung der Pixel benachbarter Platten mit sehr geringen Zwischenräumen, was der Platzausnutzung und auf der Anzeigetafel und der Lesbarkeit der dargestellten Informationen zugute kommen.

Die Feldverteilung des vom Elektromagneten erzeugten Magnetfeldes läßt sich durch die genaue Form des stiftförmigen Spulenkernes beeinflussen. Für ein schnelles und zuverlässiges Umklappen der Kippklappen ist eine hohe Feldstärke und somit eine Bündelung der Feldlinien im Bereich des Permanentmagneten oberhalb des Spulenkopfes wünschenswert. Hierzu empfiehlt die Erfindung, den Spulenkern in axialer Richtung durch den Spulenfuß hindurch zu verlängern, was die Bündelung der Feldlinien am Spulenkopf in der gewünschten Weise verstärkt und gleichzeitig unerwünschte Streufelder im Bereich der Nachbarspulen verringert. Die unteren Enden der Spulenkerne können durch Bohrungen in der Leiterplatte gesteckt werden, an der die elektrischen Anschlüsse von Leuchtdioden und Elektromagneten zur Stromversorgung angelötet sind. Hierdurch erhält man eine Führung, die die Bestückung der Leiterplatte erleichtert, und eine erhöhte mechanische Stabilität der gesamten Anorndung.

Weitere Einzelheiten, Merkmale und Vorteile der Erfindung lassen sich dem nachfolgenden Beschreibungsteil entnehmen, in dem anhand zweier Zeichnungen ein Ausführungsbeispiel der Erfindung näher erläutert wird. Es zeigen
- Figur 1: eine Aufsicht auf eine erfindungsgemäße Anzeigevorrichtung, die aus einem Streifen aus Pixeln besteht,
- Figur 2: eine Seitenansicht eines Pixels einer erfindungsgemäßen Anzeigevorrichtung, die teilweise in Schnittdarstellung gezeichnet ist.

In Figur 1 ist eine Aufsicht auf eine erfindungsgemäße elektromagnetische Anzeigevorrichtung zu sehen, die aus 5 auf einem Streifen angeordneten Pixeln besteht. Jedes der Pixel besitzt eine im wesentlichen quadratische Form mit Aussparungen an den vier Ecken und ist entlang seiner Diagonalen zweigeteilt, wobei jeweils ein Teil von einer Kippklappe (1) abgedeckt ist. Die Kippklappen (1) besitzen die Form von rechtwinklig-gleichschenkligen Dreiecken mit Aussparungen an den Ecken, wobei die Hypothenuse (2) der Dreiecke mit der Drehachse der Kippklappe zusammenfällt. An beiden Enden der Drehachse sind Lagerzapfen (3) angeordnet, mit denen die Kippklappe in Lagerböcken (4) drehbar gelagert ist. Rechts unten in jeden Pixel ist die Platte (5) mit einer Öffnung versehen, durch die eine Leuchtdiode (6) zu sehen ist. Beim zweiten Pixel von links ist die Kippklappe (1) in einer Lage dargestellt, in der sie die Leuchtdiode (6) verdeckt. Die hier nach oben weisende Seite der Kippklappe (1) und der sichtbare Teil des zum Pixel gehörigen Teil der Platte (5) sind in einem hier schraffiert dargestellten dunklen Farbton eingefärbt. Die anderen vier in der Zeichnung dargestellten Pixel befinden sich dagegen im anderen möglichen Schaltzustand, bei dem die Kippklappe eine Lage einnimmt, in der das Pixel in einem hellen Farbton erscheint und die Leuchtdiode (6) zu sehen ist. Das Umschalten zwischen beiden Lagen erfolgt über einen unterhalb eines jeden Pixels angeordneten Elektromagneten, der auf den an der Kippklappe befestigten Permanentmagneten (7) einwirkt. Die Platte (5) ist an ihren Seiten mit an die Lagerböcke (4) angrenzenden Ausnehmungen (8) versehen, die es ermöglichen, mehrere Zeilen der erfindungsgemäßen elektromagnetischen Anzeigevorrichtung ohne Zwischenraum zwischen den Pixeln in definierter Lage aneinanderzusetzen und so beispielsweise eine Matrix aus sieben derartigen Zeilen zu bilden, mit der sich Buchstaben, Ziffern und sonstige Zeichen ohne weiteres darstellen lassen.

In Figur 2 ist ein teilweise in Schnittdarstellung gezeichnetes Pixel der erfindungsgemäßen Anzeigevorrichtung in Seitenansicht zu sehen. Man erkennt einen teils durch die Mittelebene des Pixels und teils durch die Ebene der Leuchtdiode (6) verlaufenden Schnitt durch die Platte (5) mit der Kippklappe (1) und der öffnung mit der Leuchtdiode (6), wobei sich das obere Ende der Leuchtdiode (6) in einer Ebene mit der Vorderseite der Platte (5) befindet. Unterhalb der Pixelmitte ist ein Elektromagnet angeordnet, der aus einem Spulenkörper (9) mit oberhalb angeordneten Spulenkopf (11) und unterhalb angeordneten Spulenfuß (12) sowie einem stiftförmigen Kern (10) aus remanentem Material besteht. Spulenkopf (11) und Spulenfuß (12) greifen in entsprechende Ausnehmungen in Platte (5) und Träger (16) ein, wo sie in lösbaren Schnappverbindungen eingerastet sind. Dabei sind zur Erleichterung des Austausches der Platte (5) lediglich zwei der Pixel, beispielsweise das zweite und das vierte, mit Schnappverbindungen für den Spulenkopf (11) ausgestattet. Auf dem Träger (16) ist ein auf die Öffnung für die Leuchtdiode (6) in der Platte (5) zu weisender Sockel (13) angeordnet, der an seiner oberen Stirnseite eine Ausnehmung aufweist, in der die Leuchtdiode (6) in gut definierter Lage gehaltert ist. An seiner Oberfläche in axialer Richtung verlaufende Nuten dienen zur Aufnahme der elektrischen Anschlüsse (14) der Leuchtdiode (6). Zur Stromversorgung des Pixels werden sie und die elektrischen Anschlüsse (15) des Elektromagneten auf einer Leiterplatte festgelötet, die außerdem in einer Bohrung das untere Ende des stiftförmigen Kernes (10) aufnimmt, wodurch die Lage des Pixels auf der Leiterplatte zuverlässig fixiert wird.

Im Ergebnis erhält man eine elektromagnetische Anzeigevorrichtung, die sich durch eine hohe Flächenfüllung auszeichnet und bei Tag und Nacht gleichermaßen gut erkennbar und lesbar ist.

## Patentansprüche

1. Elektromagnetische Anzeigevorrichtung bestehend aus einer Platte (5) mit einer Anzahl von zweigeteilten, im wesentlichen quadratischen Pixeln, die jeweils mit einer drehbar gelagerten, bistabilen, bezüglich ihrer Drehachse asymmetrischen Kippklappe (1) versehen sind,
die in jeder ihrer beiden stabilen Lagen jeweils einen der beiden Teile der Plattenoberflächen im Bereich des Pixels abdeckt,
wobei die der Vorderseite der Platte (5) zugewandte Seite der Kippklappe (1) und der von der Kippklappe (1) in dieser Lage verdeckte Teil der Platte (5) im Bereich des Pixels mit einer ersten Farbe und die andere Seite der Kippklappe und der andere Teil der Platte (5) im Bereich des Pixels mit einer zweiten Farbe eingefärbt sind,
auf jeder Kippklappe (1) ein Permanentmagnet (7) in der Nähe der Drehachse angebracht ist
und die Bewegung der Kippklappe (1) aus einer ersten Lage in eine zweite Lage durch einen dem Pixel zugeordneten, an der Rückseite der Platt (5) angeordneten einen Spulenkörper (9) mit Spulenkopf (11) und Spulenfuß (12) sowie einen Kern (10) aufweisenden Elektromagneten erfolgt sowie
die Anzeigevorrichtung einen Träger (16) besitzt,
der Spulenfuß (12) des Elektromagneten in den Träger (16) eingesetzt ist,
und der Spulenkopf (11) an der Platte (5) befestigt ist,
**dadurch gekennzeichnet, daß**
jedes Pixel mit einer Öffnung in der Platte (5) versehen ist,
jedem Pixel ein auf dem Träger (16) angeordneter, in Richtung der Öffnung weisender Sockel (13) zugeordnet ist, und
auf dem Sockel (13) eine Leuchtdiode gehaltert ist.

2. Anzeigevorrichtung nach Anspruch 1, **dadurch gekennzeichnet, daß** die Kippklappen (1) an beiden Enden der Drehachse Lagerzapfen (3) aufweisen, die in Lagerböcken (4), die an die Platte (5) angeformt sind, gelagert sind.

3. Anzeigevorrichtung nach Anspruch 1 oder 2, **dadurch gekennzeichnet, daß** die Kippklappen (1) im wesentlichen rechteckig ausgebildet sind.

4. Anzeigevorrichtung nach Anspruch 1 oder 2, **dadurch gekennzeichnet, daß** die Kippklappen (1) im wesentlichen dreieckig ausgebildet sind und die Drehachse jeweils mit der Hypothenuse (2) des Dreiecks zusammenfällt.

5. Anzeigevorrichtung nach einem der Ansprüche 1 bis 4, **dadurch gekennzeichnet, daß** der Permanentmagnet (7) auf die Kippklappe (1) aufgeklebt oder in eine in die Kippklappe (1) eingebrachte Tasche eingeschoben ist.

6. Anzeigevorrichtung nach einem der Ansprüche 1 bis 5, **gekennzeichnet durch** Ausnehmungen in Platte (5) und Träger (16), in denen Spulenkopf (11) und Spulenfuß (12) mit Schnappverbindungen lösbar befestigt sind.

7. Anzeigevorrichtung nach Anspruch 6, **dadurch gekennzeichnet, daß** der Spulenkörper (9) mit dem Spulenfuß (12) in radialer Richtung in die Ausnehmung des Trägers (16) einschiebbar ist.

8. Anzeigevorrichtung nach einem der Ansprüche 1 bis 7, **gekennzeichnet durch** permanent leuchtende Leuchtdioden.

9. Anzeigevorrichtung nach einem der Ansprüche 1 bis 8, **dadurch gekennzeichnet, daß** die Leuchtdioden der einzelnen Pixel mit den Bewegungen der Kippklappe (1) ein- und ausgeschaltet werden.

10. Anzeigevorrichtung nach einem der Ansprüche 1 bis 9, **dadurch gekennzeichnet, daß** das obere Ende der Leuchtdiode mit der Vorderseite der Platte (5) bündig abschließt.

11. Anzeigevorrichtung nach einem der Ansprüche 1 bis 10, **gekennzeichnet durch** eine transparente Abdeckung der Öffnung.

12. Anzeigevorrichtung nach einem der Ansprüche 1 bis 11, **dadurch gekennzeichnet, daß** beiden Teilen eines jeden Pixels jeweils zumindest eine Leuchtdiode zugeordnet ist.

13. Anzeigevorrichtung nach einem der Ansprüche 1 bis 12, **dadurch gekennzeichnet, daß** die Pixel auf der Platte (5) als Matrix angeordnet sind.

14. Anzeigevorrichtung nach einem der Ansprüche 1 bis 13, **dadurch gekennzeichnet, daß** die Pixel auf der Platte (5) als Streifen angeordnet sind.

15. Anzeigevorrichtung nach einem der Ansprüche 1 bis 14, **gekennzeichnet durch** an den Lagerböcken (4) in den Rand der Platte (5) eingebrachte Ausnehmungen (8), die die Lagerböcke (4) einer angrenzenden Platte (5) aufnehmen können.

16. Anzeigevorrichtung nach einem der Ansprüche 1 bis 15, **gekennzeichnet durch** einen axial **durch** den Spulenfuß (12) hindurch verlängerten Spulenkern (10).

## Claims

1. Electromagnetic display device, comprising a panel (5) which consists of a number of substantially square pixels which are divided into two parts, each pixel being provided with a rotatably mounted bistable tilting flap (1), which is asymmetrical in relation to its rotational axis, said tilting flap covering one of the two portions of the panel surface in the pixel zone when the flap lies in each of its two stable positions,
the side of the tilting flap (1) facing the front side of the panel (5) and that portion of the panel (5) in the pixel zone which is covered by the tilting flap (1) in this position, having a first colour and the other side of the tilting flap and the other portion of the panel (5) in the pixel zone having a second colour,
a permanent magnet (7) being fitted to the tilting flap (1) in close proximity to the rotational axis and the tilting flap being displaced from a first position into a second position by an electromagnet which is located on the reverse side of the panel (5) and is allocated to the pixel, and which has a coil body (9), with coil head (11) and coil base (12), and core (10), and the display device has a base plate (16), the coil base (12) of the electromagnet is inserted into the base plate (16), the coil head (11) is fastened on the panel (5),
**characterised in that** each pixel is provided with an opening in the panel (5), allocated to each pixel is a pin (13), which is located on said base plate (16) and faces in the direction of the opening, and a light-emitting diode is mounted on said pin (13).

2. Display device according to claim 1, **characterized in that** the tilting flaps (1) on both ends of the rotational axis have bearing pins (3), which are mounted in bearing brackets (4), which are integrally moulded on the panel (5).

3. Display device according to claim 1 or 2,
**characterized in that** the tilting flaps (1) are substantially rectangular in design.

4. Display device according to claim 1 or 2,
**characterized in that** the tilting flaps (1) are substantially triangular in design and the rotational axis is congruous with the hypotenuse (2) of the triangle in each case.

5. Display device according to claims 1 to 4,
**characterized in that** the permanent magnet (7) is adhesively bonded onto the tilting flap (1) or is inserted into a pocket introduced in the tilting flap (1).

6. Display device according to one of claims 1 to 5,
**characterized by** recesses in the panel (5) and base plate (16), in which the coil head (11) and coil base (12) are detachably fastened with snap connections.

7. Display device according to claim 6, **characterized in that** the coil body (9) with the coil base (12) can be inserted in a radial direction into the recess of the base plate (16).

8. Display device according to one of claims 1 to 7,
**characterized by** permanently illuminated light-emitting diodes.

9. Display device according to one of claims 1 to 8,
**characterized in that** the light-emitting diodes of the individual pixels can be switched on and off with the movements of the tilting flap (1).

10. Display device according to one of claims 1 to 9,
**characterized in that** the upper end of the light-emitting diodes terminates flush with the front side of the panel (5).

11. Display device according to one of claims 1 to 10, **characterized by** a transparent covering of the opening.

12. Display device according to one of claims 1 to 11, **characterized in that** at least one light-emitting diode in each case is allocated to both portions of each pixel.

13. Display device according to one of claims 1 to 12, **characterized in that** the pixels are arranged on the panel (5) as a matrix.

14. Display device according to one of claims 1 to 13, **characterized in that** the pixels are arranged on the panels (5) as strips.

15. Display device according to one of claims 1 to 14, **characterized by** recesses (8), which are introduced into the panel (5) edge on the bearing brackets (4), and can receive the bearing brackets (4) of an adjacent panel (5).

16. Display device according to one of claims 1 to 15, **characterized by** a coil core (10) which is extended axially through the coil base (12).

## Revendications

1. Dispositif d'affichage électromagnétique composé d'une plaque (5) renfermant un certain nombre de pixels essentiellement de forme carrée et divisés en deux parties, respectivement dotés d'un clapet bistable pivotant (1), asymétrique par rapport à son axe de pivotement,
les clapets recouvrant dans chacune de leurs deux positions stables l'une des deux parties de la surface de la plaque dans la zone du pixel,
le côté du clapet (1) pivotant tourné vers la face antérieure de la plaque (5) et la partie de la plaque (5) masquée par le clapet pivotant (1) dans cette position étant d'une couleur au niveau du pixel et l'autre côté du clapet pivotant et l'autre partie de la plaque (5) étant d'une autre couleur,
chacun des clapets pivotants (1) étant pourvu d'un aimant permanent (7) situé à proximité de l'axe de pivotement,
et le mouvement du clapet pivotant (1) de la première position à la deuxième étant commandé au moyen d'un électroaimant correspondant au pixel, placé au dos de la plaque (5) et présentant une armature (9), une tête (11), un pied (12) de bobine et un noyau (10),
**caractérisé en ce que**
- le dispositif d'affichage est équipé d'un support (16),
- le pied (12) de la bobine de l'électroaimant rentre dans le support (16), et
- la tête (11) de la bobine est fixée sur la plaque (5),
- chaque pixel est doté d'un orifice percé dans la plaque (5),
- à chaque pixel correspond un socle (13) tourné vers l'orifice et monté sur le support, et
- une diode électroluminescente est fixée sur le socle.

2. Dispositif d'affichage selon la revendication 1, **caractérisé en ce que** les clapets (1) pivotent sur des tourillons (3) situés aux deux extrémités de l'axe de pivotement et rentrant dans les paliers (4) réalisés sur la plaque (5).

3. Dispositif d'affichage selon la revendication 1 ou 2, **caractérisé en ce que** les clapets pivotants (1) sont essentiellement de forme rectangulaire.

4. Dispositif d'affichage selon la revendication 1 ou 2, **caractérisé en ce que** les clapets pivotants (1) sont essentiellement de forme triangulaire et **en ce que** l'axe de pivotement coïncide avec l'hypoténuse (2) respective du triangle.

5. Dispositif d'affichage selon l'une des revendications 1 à 4, **caractérisé en ce que** l'aimant permanent (7) est collé sur le clapet pivotant (1) ou est logé dans une sorte de poche ménagée dans le clapet pivotant (1).

6. Dispositif d'affichage selon l'une des revendications 1 à 5, **caractérisé en ce que** la plaque (5) et le support (16) sont dotés d'évidements dans lesquels la tête (11) et le pied (12) de la bobine sont fixés au moyen de systèmes de fixation amovibles à encliquetage.

7. Dispositif d'affichage selon la revendication 6, **caractérisé en ce que** l'armature (9) et le pied (12) de la bobine peuvent être introduits radialement dans l'évidemment du support (16).

8. Dispositif d'affichage selon l'une des revendications 1 à 7, **caractérisé en ce que** le dispositif est équipé de diodes électroluminescentes.

9. Dispositif d'affichage selon l'une des revendications 1 à 8, **caractérisé en ce que** les diodes électroluminescentes des différents pixels s'allument et s'éteignent suivant les mouvements des clapets pivotants (1).

10. Dispositif d'affichage selon l'une des revendications 1 à 9, **caractérisé en ce que** l'extrémité supérieure de la diode électroluminescente arrive au même niveau que la face antérieure de la plaque (5)

11. Dispositif d'affichage selon l'une des revendications 1 à 10, **caractérisé en ce que** l'orifice est recouvert d'une plaque transparente.

12. Dispositif d'affichage selon l'une des revendications 1 à 11, **caractérisé en ce que** les deux parties de chaque pixel sont équipées d'au moins une diode électroluminescente.

13. Dispositif d'affichage selon l'une des revendications 1 à 12, **caractérisé en ce que** les pixels sont ordonnés en matrices sur la plaque (5).

14. Dispositif d'affichage selon l'une des revendications 1 à 13, **caractérisé en ce que** les pixels sont ordonnés en rangées sur la plaque (5).

15. Dispositif d'affichage selon l'une des revendications 1 à 14, **caractérisé en ce que** le bord de la plaque (5) est doté d'évidements (8) au niveau des paliers (4), dans lesquels viennent se loger les paliers (4) d'une plaque (5) avoisinante.

16. Dispositif d'affichage selon l'une des revendications 1 à 15, **caractérisé en ce que** le noyau (10) de la bobine est prolongé dans le sens axial et traverse le pied (12) de la bobine.
